# EUROPÄISCHE PATENTSCHRIFT

(11) **EP 1 370 773 B1**
(45) Veröffentlichungstag und Bekanntmachung des Hinweises auf die Patenterteilung: **22.06.2005**
(21) Anmeldenummer: 02702621.0
(22) Anmeldetag: 04.03.2002
(51) Int. Cl.: F15B 13/04

(54) **WEGEVENTIL**
CONTROL VALVE
DISTRIBUTEUR

(30) Priorität: 21.03.2001 CH 522012001
(43) Veröffentlichungstag der Anmeldung: 17.12.2003
(73) Patentinhaber: Bucher Hydraulics GmbH, 79770 Klettgau (DE)
(72) Erfinder: RÜB, Winfried, 79761 Waldshut-Tiengen (DE)
(86) Internationale Anmeldenummer: PCT/IB2002/000661
(87) Internationale Veröffentlichungsnummer: WO 2002/075162

(56) Entgegenhaltungen:
- EP-A- 0 800 003
- EP-A- 0 887 559
- DE-A- 1 550 632
- DE-A- 3 533 923
- DE-A- 3 844 412
- FR-A- 2 529 635
- US-A- 4 197 878
- US-A- 4 245 671

## Beschreibung

Die Erfindung bezieht sich auf ein Wegeventil der im Oberbegriff des Anspruchs 1 genannten Art.

Solche Wegeventile eignen sich beispielsweise zur Ansteuerung hydraulischer Antriebe, die Geräte bzw. Werkzeuge an Arbeitsgeräten wie Erntemaschinen und Ladern bewegen. Die hydraulischen Antriebe können dabei beispielsweise einfachwirkende Plungerzylinder, doppeltwirkende Gleichgang-oder Differentialzylinder oder Ölmotore für eine oder zwei Drehrichtungen sein. Wegeventile für solche Anwendungen sind in großer Zahl in verschiedensten Ausführungen bekannt.

Ein Wegeventil der im Oberbegriff des Anspruchs 1 genannten Art ist aus der DEA132 25 003 und der die vorstehende Priorität beanspruchenden FRA12 529 635 bekannt. Die Druckmittelmenge wird mittels getakteter Schaltmagneten proportional zu einem analogen Eingangssignal gesteuert. Bei diesem Wegeventil sind keine Lastmeldeleitungen vorhanden. Die Verwendbarkeit eines solchen Wegeventils ist somit stark begrenzt. Bei einem der Ausführungsbeispiele haben drei der Ringkanäle des Wegeventils Verbindung zum Tank. Diese Lösung ist somit nicht besonders vorteilhaft, weil es im Hinblick auf das dynamische Verhalten des Wegenventils und auch auf die Fertigungskosten das Bestreben sein muß, die Zahl der Ringkanäle so niedrig wie möglich zu halten.

Ein Wegeventil ist auch aus DE-A1-196 46 445 bekannt, in der eine Ventilanordnung gezeigt ist, in der zwei Wegeventile enthalten sind. Jedes dieser Wegeventile dient der Ansteuerung eines doppeltwirkenden Verbrauchers. Jedem der Wegeventile ist jeweils eine Druckwaage zugeordnet. Die gemeinsame Druckwaage ist im als Hohlschieber ausgebildeten Ventilschieber jedes Wegeventils plaziert. Durch Axialbewegung des Ventilschiebers in eine der Arbeitsstellungen A bzw. B ist diese Druckwaage dem einen oder dem anderen der Arbeitsanschlüsse A, B zuordenbar. Wegeventile und Hubzylinder solcher Art werden in der Mobilhydraulik, beispielsweise bei landwirtschaftlichen Geräten, angewendet.

Aus DE-A1-196 46 426 ist eine zwei Wegeventile enthaltende Anordnung bekannt, die gleichfalls im als Hohlschieber ausgebildeten Ventilschieber die Druckwaage enthält. Bei einem der Wegeventile ist ein zusätzlicher Steuermagnet vorhanden, durch dessen Ansteuerung der Steuerkolben dieses Wegeventils in eine Position gebracht wird, bei der die beiden Arbeitsanschlüsse des zu steuernden Zylinders miteinander verbunden sind, was als Schwimmstellung bekannt ist. Es wird dazu angegeben, daß zur Erreichung der Schwimmstellung gesonderte Kanäle für Steuerleitungen und Vorsteuerventile nicht erforderlich sind.

Aus DE-A1-197 07 722 ist eine Anordnung bekannt, mit der der Zulauf und der Rücklauf zu und von einem doppeltwirkenden Verbraucher unabhängig voneinander steuerbar sind. Gelöst ist dies durch ein stetig steuerbares Wegeventil für den Zulauf und stetig steuerbare Drosseleinrichtungen vom Arbeitsanschluß A bzw. B zum Rücklauf. Auch hier ist die Druckwaage im Ventilschieber des Wegeventils angeordnet.

Aus DE-A1-199 19 014 sind Einzelheiten eines Ventils bekannt, nämlich deren Sperrventile. Die Kolben dieser Sperrventile liegen mit ihren Stirnflächen aneinander, doch besitzen diese einen Druckraum bildende Ausnehmungen. Wird dieser Druckraum mit einem Druck bestimmter Größe beaufschlagt, so sind die Kolben axial auseinander bewegbar. Dadurch wird für das Ventil die Schwimmstellung erreicht.

Aus GB-A-2 298 291 ist eine Anordnung mit einem Wegeventil bekannt, das ohne Druckwaage auskommt. Deren Funktion wird durch alternative Mittel erreicht, nämlich durch Drucksensoren im Zu- und Ablauf des hydraulischen Verbrauchers, einem Drucksensor für den Pumpendruck, Wegsensoren an jeweils einem unabhängig für den Arbeitsanschluß A oder B wirkenden Ventilschieber und eine elektronische Regelung unter Verwendung der Signale dieser Sensoren. Gezeigt ist hierin auch, daß mehrere gleichartige Ventileinheiten zu einem mehrere Verbraucher steuernden Block zusammenfügbar sind. Bei Ausfall von Sensorsignalen ist eine unmittelbare Steuerung des Volumenstroms oder des Drucks im Arbeitsanschluß nicht mehr möglich. Deshalb sind zusätzliche Mittel erforderlich, um diesen Nachteil so weit auszugleichen, daß es wenigstens noch möglich ist, das Arbeitsgerät in eine sichere Stellung zu fahren.

Die vorstehende Beschreibung des vorbekannten Standes der Technik zeigt, daß es zur Erreichung einer umfassenden Funktionalität solcher Wegeventile eine Reihe von Lösungen gibt. Dabei ist es immer das Ziel, möglichst einfach aufgebaute Ventile zu schaffen, die kostengünstig herstellbar sind. Die Funktionalität und besonders das dynamische Verhalten werden durch die Gestaltung des Ventilschiebers und der damit zusammenwirkenden Ringkanäle und Verbindungsleitungen bestimmt. Daraus ergibt sich auch die Zahl der Steuerkanten. Dabei wird das Verhalten auch durch Maßtoleranzen maßgeblich beeinflußt. Zu berücksichtigen ist immer auch, daß die Zulaufdosierung und die Rücklaufdrosselung für den hydraulischen Verbraucher unabhängig voneinander sein sollen.

Der Erfindung liegt die Aufgabe zugrunde, ein Wegeventil zu schaffen, das bei einfachem Aufbau, der eine kostengünstige Fertigung ermöglicht, ein gegenüber dem Stand der Technik verbessertes dynamisches Verhalten aufweist. Damit wird auch erreicht, daß das Wegeventil für unterschiedliche Anwendungen geeignet ist und durch besondere Ausgestaltungen einen großen Funk-tionsumfang besitzt.

Die genannte Aufgabe wird erfindungsgemäß durch die Merkmale des Anspruchs 1 gelöst. Vorteilhafte Weiterbildungen ergeben sich aus den abhängigen Ansprüchen.

Nachfolgend werden Ausführungsbeispiele der Erfindung anhand der Zeichnung näher erläutert.

Es zeigen:
Fig. 1 ein hydraulisches Schema für eine erste Ausgestaltung,
Fig. 2 ein Schema der Anordnung von Druckkanälen im Wegeventil,
Fig. 3, und 4 dieses Schema mit Varianten von Verbindungen,
Fig. 5 dieses Schema mit einem eingesetzten Schieberkolben und zwei diesen betätigenden Antrieben in einer Neutralstellung,
Fig. 6 das gleiche Schema in einer der Arbeitsstellungen,
Fig. 7 einen schematischen Schnitt durch einen Schieberkolben mit zwei innenliegenden Druckwaagen,
Fig. 8 ein hydraulisches Schema eines weiteren Ausführungsbeispiels,
Fig. 9 einen schematischen Schnitt durch ein weiteres Ausführungsbeispiel,
Fig. 10 ein Schema eines weiteren Ausführungsbeispiels,
Fig. 11 dieses Schema in der Schwimmstellung,
Fig. 12 ein weiteres Ausführungsbeispiel,
Fig. 13 ein hydraulisches Schema dazu und
Fig. 14 ein weiteres hydraulisches Schema dazu.

In der Fig. 1 ist mit der Bezugszahl 1 ein Differentialzylinder dargestellt, der einen ersten Druckraum 2 und einen zweiten Druckraum 3 aufweist, die durch einen Kolben 4 voneinander getrennt sind. Am Kolben 4 ist ein Stößel 5 befestigt, der die Bewegung des Kolbens 4 auf ein nicht dargestelltes Arbeitsgerät überträgt. Der Differentialzylinder 1 ist dabei nur ein mögliches Anwendungsbeispiel. An dessen Stelle kann beispielsweise auch ein Ölmotor Anwendung finden.

Der Differentialzylinder 1 wird angesteuert von einem Wegeventil 10, das erfindungsgemäß ausgestaltet ist. In bekannter Weise weist das Wegeventil 10 Arbeitsanschlüsse A und B auf, wobei der erste Arbeitsanschluß A mit dem ersten Druckraum 2 und der zweite Arbeitsanschluß B mit dem zweiten Druckraum 3 des Differentialzylinders 1 verbunden ist.

Das Wegeventil 10 besteht aus einer Anzahl von Komponenten und ist in seinem Aufbau nachfolgend geschildert. An jedem der Arbeitsanschlüsse A und B liegt ein entsperrbares Rückschlagventil 11, wobei das am Arbeitsanschluß A liegende mit 11A bezeichnet ist, das am Arbeitsanschluß B liegende entsprechend mit 11B. Je nach Anwendungsfall können die entsperrbaren Rückschlagventile 11A, 11B auch entfallen. Zwischen einem Tankanschluß T und den Arbeitsanschlüssen A und B ist je ein Sekundär-Druckbegrenzungs- und Einspeiseventil 12 angeordnet, hier in analoger Weise mit 12A und 12B bezeichnet. Diese Sekundär-Druckbegrenzungs- und Einspeiseventile 12A, 12B wirken beispielsweise als Nachsaugventile. Sie sind je nach Anwendung erforderlich, wenn am Stößel 5 äußere Kräfte angreifen, deren Größe und Richtung sich ändern kann. Sie sind hier nur der Vollständigkeit wegen erwähnt, gehören zum vorbekannten Stand der Technik, haben also mit der Verwirklichung des Erfindungsgedankens keinen Zusammenhang.

Mit der Bezugszahl 13 ist ein Schieberkolben bezeichnet, der die Funktion des Wegeventils 10 bestimmt. Dieser Schieberkolben 13 ist ansteuerbar, was später noch gezeigt werden wird. Zwischen dem Schieberkolben 13 und den entsperrbaren Rückschlagventilen 11A bzw. 11B bzw. den Arbeitsanschlüssen A und B sind je eine Druckwaage 14 angeordnet, die der Zuordnung zu den Arbeitsanschlüssen A und B entsprechend mit 14A und 14B bezeichnet sind. Da also jedem der Arbeitsanschlüsse A und B eine separate Druckwaage 14A bzw. 14B zugeordnet ist, bezeichnet man diese auch als individuelle Druckwaagen. Die Druckwaagen 14A und 14B sind hier also dem Schieberkolben 13 nachgeschaltet. Dies ist ein beim vorbekannten Stand der Technik oftmals angewendetes Prinzip.

Die Fig. 1 zeigt daneben einen Pumpenanschluß P, aus dem das Wegeventil 10 mit Hydrauliköl gespeist wird. Mit diesem Pumpenanschluß P ist in bekannter Weise ein später beschriebener Ringkanal des Wegeventils 10 mit dem Schieberkolben 13 verbunden. Gezeigt ist weiter ein Load-Sensing-Anschluß LSₘₐₓ, der bei Ventilen solcher Art zum Stand der Technik gehört und deshalb hier nicht weiter beschrieben wird. Pumpenanschluß P, Tankanschluß T und Load-Sensing-Anschluß LSₘₐₓ sind in der Fig. 1 am rechten und am linken Rand des Schemas vorhanden, was zum Ausdruck bringen soll, daß das Wegeventil 10 so aufgebaut ist, daß mehrere solcher Wegeventile 10 zu einem Block reihbar sind, um mehrere Verbraucher steuern zu können. Der Übersichtlichkeit wegen sind die Drücke nicht eingezeichnet. Am Load-Sensing-Anschluß LSₘₐₓ herrscht ein Druck p_{LSmax}.

Der Schieberkolben 13 ist durch einen Antrieb axial verschiebbar. Der Antrieb soll den Schieberkolben 13 aus einer einer Ruhelage entsprechenden Neutralstellung in zwei Richtungen verschieben können. Es ist deshalb Stand der Technik, zwei solche Antriebe vorzusehen, nämlich einen ersten Antrieb 15.1, der den Schieberkolben 13 nach rechts drückt, und einen zweiten Antrieb 15.2, der den Schieberkolben 13 nach links drückt. Die Antriebe 15.1, 15.2 sind elektrisch steuerbare Propartianalmagnete, die auf den Schieberkolben 13 wirken. Bei bestimmten einfachen Anwendungen können die Antriebe 15.1, 15.2 auch Schaltmagnete sein, die nur die beiden Stellungen "EIN" und "AUS" haben. Dabei drücken sie den Schieberkolben 13 jeweils gegen eine Steuerfeder 16. Durch die Ansteuerung eines der Antriebe 15.1 bzw. 15.2 wird also der Schieberkolben 13 aus seiner Ruhelage verschoben, wobei wegen der Steuerfedem 16 die Verschiebung des Schieberkolbens 13 der Ansteuerung der Antriebe 15.1 bzw. 15.2 darm proportional ist, wenn die Antriebe 15.1 bzw. 15.2 Proportionalmagnete sind.

Auf die Wirkung der Druckwaagen 14A, 14B wird an dieser Stelle nicht eingegangen, weil diese aus dem vorbekannten Stand der Technik bekannt ist. Ebenso sind nicht eingezeichnet allenfalls vorhandene Drucksensoren bzw. ein Differenzdrucksensor, die benötigt werden, um den Druck an den Arbeitsanschlüssen A und B zu messen, was Voraussetzung dafür ist, daß die Bewegung des Kolbens 4 des Differentialzylinders 1 auch bei wechselnden Kraftrichtungen steuerbar bleibt.

In der Fig. 2 ist ein Schema der Anordnung von Druckkanälen im Wegeventil 10 gezeigt. Dabei handelt es sich um jenen Teil des Wegeventils 10, in dem der hier nicht dargestellte Schieberkolben 13 (Fig. 1) axial in einer Schieberbohrung 18 verschiebbar ist. Dieses Schema zeigt die erfindungsgemäß zu einer Symmetrieachse S symmetrische Anordnung von Druckkanälen und deren ebenfalls erfindungsgemäße Reihung. In der Mitte, also auf der Symmetrieachse, d.h. im Symmetriemittelpunkt, befindet sich ein Tankanschluß-Ringkanal 19. Mit diesem Tankanschluß-Ringkanal 19 ist eine Tankanschluß-Kanalverbindung 20 verbunden, die zu den beiden Stirnseiten des Gehäuses des Wegeventils 10 führt. In der schematischen Schnittzeichnung ist die Kanalverbindung 20 gestrichelt gezeichnet, weil sie in einer anderen Ebene liegt. Es wird noch gezeigt werden, daß es dadurch erfindungsgemäß möglich ist; durch diese Tankanschluß-Kanalverbindung 20 den Tankanschluß-Ringkanal 19 mit anderen Räumen zu verbinden.

An den beiden Enden des Gehäuses des Wegeventils 10 befinden sich gegen die Stirnseiten offene Ringräume, nämlich an dem einen Ende ein erster Endraum-Ringkanal 21 und am anderen Ende ein zweiter Endraum-Ringkanal 22. Es wird noch gezeigt werden, daß die Tankanschluß-Kanalverbindung 20 mit diesen beiden Endraum-Ringkanälen 21, 22 verbindbar ist, was ebenfalls zum Wesen der Erfindung gehört. Dann bewirkt die Tankanschluß-Kanalverbindung 20 folglich, daß die beiden Endraum-Ringkanäle 21, 22 den gleichen Druck aufweisen, so daß auf die Stirnflächen des in der Schieberbohrung 18 axial verschiebbaren Schieberkolbens 13 (Fig. 1) der gleiche Druck wirkt. Der Schieberkolben 13 ist also druckentlastet.

Diese Tankanschluß-Kanalverbindung 20 muß nicht zwingend mit anderen Räumen verbunden sein. Es gibt Anwendungsfälle, bei denen beispielsweise diese Verbindung der beiden Endraum-Ringkanäle 21, 22 mit dem Tankanschluß-Ringkanal 19 nicht bestehen soll. Deshalb ist erfindungsgemäß vorgesehen, daß durch die Tankanschluß-Kanalverbindung 20 die beiden Endraum-Ringkanäle 21, 22 mit dem Tankanschluß-Ringkanal 19 verbindbar sind. Darauf wird noch näher eingegangen, ebenso darauf, daß noch andere Verbindungsmöglichkeiten bestehen bzw. bestehen können. Es sei aber hier schon erwähnt, daß durch die Möglichkeit, den Tankanschluß-Ringkanal 19 durch die Tankanschluß-Kanalverbindung 20 mit den beiden Endraum-Ringkanälen 21, 22 verbinden zu können oder nicht, das Wegeventil 10 erfindungsgemäß in vielfältigen Varianten auszugestalten, was es ermöglicht, auf der Basis eines universellen Wegeventils 10 eine Vielzahl von Varianten für verschiedene Anwendungsfälle zu schaffen. Erfindungsgemäß ist also vorgesehen, daß die Endraum-Ringkanälen 21, 22 mit anderen Ringkanälen oder anderen Leitungen verbindbar sind.

Beidseits des mittig angeordneten ersten Tankanschluß-Ringkanals 19 folgen Ringkanäle für die Arbeitsanschlüsse A und B, nämlich ein A-Ringkanal 23 auf der einen Seite und ein B-Ringkanal 24 auf der anderen Seite. Von der Mitte aus gesehen dahinter befinden sich beidseits Pumpendruck-Ringkanäle, auf der einen Seite ein erster Pumpendruck-Ringkanal 25 und auf der anderen Seite ein zweiter Pumpendruck-Ringkanal 26. Diese beiden Pumpendruck-Ringkanäle 25, 26 sind erfindungsgemäß mittels einer Pumpendruck-Kanalverbindung 27 miteinander verbunden und stehen in Verbindung mit dem Pumpenanschluß P (Fig. 1). Auf die Pumpendruck-Ringkanäle 25, 26 folgen als nächstes Paar von Ringkanälen ein erster Load-Sensing-Ringkanal 28 auf der einen Seite und ein zweiter Load-Sensing-Ringkanal 29 auf der anderen Seite. Solche Load-Sensing-Ringkanäle sind an sich bekannt, aber beim Stand der Technik gemäß DE-A1-32 25 003 nicht vorhanden. Daß nach der Erfindung diese Load-Sensing-Ringkanäle 28, 29 vorhanden sind, erweitert die Einsatzmöglichkeiten des erfindungsgemäßen Wegeventils in ganz bedeutender Weise. Die beiden Load-Sensing-Ringkanäle 28, 29 sind erfindungsgemäß verbunden durch eine Load-Sensing-Verbindungsleitung 30. Die Load-Sensing-Verbindungsleitung 30 ist wie die Tankanschluß-Kanalverbindung 20 zu den beiden Stirnseiten des Gehäuses des Wegeventils 10 geführt. Dies dient der möglichen Schaffung weiterer vorteilhafter Ausführungsalternativen für verschiedene Anwendungen des Wegeventils 10, was noch beschrieben wird.

Zudem ist noch eine Pilotdruck-Verbindungsleitung 31 gezeigt, die generell vorhanden ist, aber nur für bestimmte Anwendungen gebraucht wird. Die Pilotdruck-Verbindungsleitung 31 ist wie die Tankanschluß-Kanalverbindung 20 und die Load-Sensing-Verbindungsleitung 30 zu den beiden Stirnseiten des Gehäuses des Wegeventils 10 geführt. Auch dies dient der Schaffung von Varianten des Wegeventils 10, nämlich solchen, die pilotdruckgesteuert sind.

Durch die erfindungsgemäße Anordnung der Ringkanäle 21, 28, 25, 23, 19, 24, 26, 29 und 22 hinsichtlich Symmetrie und Aufeinanderfolge wird einerseits erreicht, daß für beide Arbeitsanschlüsse A und B gleichwertige hydraulische Verhältnisse herrschen, und andererseits, daß die Zahl der Steuerkanten im Wegeventil 10 minimiert wird. Beachtenswert ist, daß das erfindungsgemäße Wegeventil 10 wie jenes nach einem der Ausführungsbeispiele der DE-A1-32 25 003 sieben Ringkanäle 21, 28, 25, 23, 19, 24, 26, 29 aufweist, dabei aber, wie erwähnt, die Load-Sensing-Ringkanäle 28, 29 enthält, die bei DE-A1-32 25 003 fehlen. Das wurde nach der Erfindung dadurch erreicht, daß erfindungsgemäß der einzige Tankanschluß-Ringkanal 19 auf der Symmetrieachse S liegt und auf weiters Tankanschluß-Ringkanäle verzichtet wird. Gleichwertige hydraulische Verhältnisse bedeutet dabei, daß die durch den Fluß von Hydrauliköl von und zum Differentialzylinder 1 (Fig. 1) entstehenden statischen und dynamischen Kräfte auf den Schieberkolben 13 in den beiden symmetrischen Bereichen des Wegeventils 10 sehr ähnlich sind und praktisch keine Störgrößen darstellen, die die Flußregelung von und zu den Arbeitsanschlüssen A, B unsymmetrisch machen würden.

Die erfindungsgemäße Symmetrie und Anordnung der Ringkanäle 21, 28, 25, 23, 19, 24, 26, 29 und 22 hat den beachtlichen Nutzen, daß das Wegeventil 10 für sehr verschiedene Anwendungsfälle einsetzbar ist, etwa unterschiedliche hydraulische Antriebe wie beispielsweise einfachwirkende Plungerzylinder, doppeltwirkende Gleichgang-oder Differentialzylinder oder Ölmotore. Dadurch kann das Wegeventil 10 in Hinblick auf verschiedene Anwendungsfälle unterschiedlich ausgestattet sein, was noch gezeigt werden wird.

In der Fig. 3 ist das gleiche Schema gezeigt, nun aber mit beidseits an den Stirnseiten des Gehäuses des Wegeventils 10 angebauten Antrieben 15.1 bzw. 15.2. Dabei ist in beiden Antrieben 15.1 und 15.2 je eine Aussparung 32 vorhanden, die im Antrieb 15.1 dazu dient, den Tankanschluß-Ringkanal 19 über die Tankanschluß-Kanalverbindung 20 mit dem ersten Endraum-Ringkanal 21 zu verbinden, und im Antrieb 15.2 entsprechend den Tankanschluß-Ringkanal 19 über die Tankanschluß-Kanalverbindung 20 mit dem zweiten Endraum-Ringkanal 22 zu verbinden. Es wurde schon erwähnt, daß dies den Sinn hat, den in der Schieberbohrung 18 axial bewegbaren Schieberkolben 13 (Fig. 1) hydraulisch druckentlastet zu betreiben. Die Zweige der Load-Sensing-Verbindungsleitung 30 und die Pilotdruck-Verbindungsleitung 31 enden blind an den Antrieben 15.1 und 15.2, weil sie durch die Gehäuse der Antriebe 15.1 und 15.2 abgeschlossen sind.

In der Fig. 4 ist eine Variante gezeigt. Hier sind in den Antrieben 15.1 und 15.2 ebenfalls Aussparungen 32 vorhanden, jedoch sind diese anders plaziert, so daß sie eine andere Funktion erfüllen. Bei dieser Ausführungsvariante stellen die Aussparungen 32 eine andere Verbindung her, nämlich im Antrieb 15.1 die Verbindung zwischen dem ersten Endraum-Ringkanal 21 und der Load-Sensing-Verbindungsleitung 30 und im Antrieb 15.2 die Verbindung zwischen dem zweiten Endraum-Ringkanal 22 und der Load-Sensing-Verbindungsleitung 30. Auch bei dieser Verbindung herrscht an den beiden Stirnseiten des Schieberkolbens 13 der gleiche Druck, so daß dieser also druckentlastet ist.

Um die Bedingung der Druckentlastung für den Schieberkolben 13 zu erreichen, ist es ebenso möglich, daß die Endraum-Ringkanäle 21, 22 mit dem Pumpendruck-Ringkanälen 25 bzw. 26 verbindbar sind, was durch die Pumpendruck-Kanalverbindung 27, was in den Fig. 2 bis 4 der Übersichtlichkeit wegen nicht eingezeichnet ist.

Um die unterschiedlichen Möglichkeiten der vorteilhaften Verbindung der Endraum-Ringkanäle 21, 22 mit anderen Ringkanälen oder anderen Leitungen auf einfache Weise realisieren zu können, sind alle diese Verbindungsleitungen auch auf die Stirnseiten des Gehäuses des Wegeventils 10 geführt. Durch die Antriebe 15.1, 15.2 und die Lage der Aussparung 32 wird dann bestimmt, welche Verbindung tatsächlich realisiert ist. Ohne daß am Gehäuse des Wegeventils 10 irgendwelche Modifikationen realisiert werden müssen, sind also verschiedene vorteilhafte Ausführungsformen möglich.

Da aber auch der Wunsch bestehen kann, standardisierte Antriebe 15.1, 15.2 zu verwenden, ist es im Rahmen der Erfindung auch möglich, die jeweilig gewünschten Verbindungen zwischen den Endraum-Ringkanälen 21, 22 und anderen Ringkanälen oder anderen Leitungen durch Verbindungen innerhalb des Gehäuses des Wegeventils 10 zu realisieren, beispielsweise durch entsprechende Bohrungen.

In der Fig. 5 ist das gleiche Schema gezeigt, nun aber mit darin angeordnetem Schieberkolben 13 und wiederum mit an beiden seitlichen Enden angesetzten Antrieben 15.1 und 15.2.

Der Schieberkolben 13 weist eine genau mittig liegende erste Ringnut 33 und zwei symmetrisch zur Mitte liegende weiteren Ringnuten 34 auf, die mit den Ringkanälen 21, 28, 25, 23, 19, 24, 26, 29 und 22 zusammenwirken und die so den Fluß des Hydrauliköls ermöglichen, was noch geschildert wird.

In der in der Fig. 5 gezeigten Position des Schieberkolbens 13 liegt die zuvor erwähnte Stellung "Neutral" vor, bei der kein Durchfluß vom Tankanschluß-Ringkanal 20 zum A-Ringkanal 23 oder zum B-Ringkanal 24 möglich ist. Wird der Schieberkolben 13 nach links verschoben, so ist einerseits über die linke der Ringnuten 34 eine Verbindung zwischen dem A-Ringkanal 23 und dem ersten Pumpendruck-Ringkanal 25 hergestellt, andererseits über die rechte der Ringnuten 34 eine Verbindung zwischen dem Tankanschluß-Ringkanal 19 und dem B-Ringkanal 24. Das ist die eine der Arbeitsstellungen. Die andere Arbeitsstellung ergibt sich durch eine analoge Verschiebung des Schieberkolbens 13 nach rechts.

Wie schon erwähnt, erfolgt die Bewegung des Schieberkolbens 13 durch den Antrieb 15.1 bzw. 15.2 unter Beteiligung der jeweiligen Steuerfeder 16. Bedeutsam ist, daß die beiden Stirnseiten des Schieberkolbens 13 dem gleichen Druck ausgesetzt sind, wie dies schon erwähnt worden ist.

Auf der einen Seite ist der Antrieb 15.1 schematisch gezeichnet. Er weist einen Magnetanker 40 auf, der von einer nicht dargestellten Spule bewegbar ist. Der Magnetanker 40 wirkt bei Erregung der Spule über einen Stößel 41 auf die eine Stirnseite des Schieberkolbens 13. Zwischen der Stirnseite des Schieberkolbens 13 und dem Antrieb 15.1 ist die Steuerfeder 16 eingespannt, die sich beispielsweise gegen einen Ring 42 am Gehäuse des Antriebs 15.1 abstützt. Auf der gegenüber liegenden Seite ist der zweite Antrieb 15.2 gezeigt, der die gleichen Elemente enthält wie der Antrieb 15.1. Für dieses Ausführungsbeispiel mit magnetischen Antrieben 15.1, 15.2 gilt, daß die Tankanschluß-Kanalverbindung 20 die beiden Endraum-Ringkanäle 21, 22 mit dem Tankanschluß-Ringkanal 19 in der Weise verbindet, wie dies in der Fig. 3 dargestellt ist. Dazu dienen hier wiederum die beiden Aussparungen 32 an den dem Schieberkolben 13 zugewandten Stirnseiten der Antriebe 15.1 und 15.2. Bei diesem Ausführungsbeispiel ist also der Schieberkolben 13 druckentlastet. Die Fig. 5 zeigt den Schieberkolben in seiner Neutralstellung, bei der die beiden Antriebe 15.1, 15.2 nicht angesteuert sind, so daß der Schieberkolben 13 unter der Wirkung der beiden Steuerfedern 16 mittig zentriert ist. In dieser Stellung sind sowohl der Tankanschluß-Ringkanal 19, die beiden Arbeitsanschluß-Ringkanäle, nämlich der A-Ringkanal 23 und der B-Ringkanal 24, als auch die Pumpendruck-Ringkanäle 25, 26 abgesperrt, weil keine der Ringnuten 33, 34 eine Verbindung zwischen den Ringkanälen herstellt. Damit kann von und zum Differentialzylinder 1 kein Hydrauliköl fließen. Folglich steht der Differentialzylinder 1 still.

In der Fig. 6 ist die Darstellung der Fig. 5 wiederholt, hier aber in einer Stellung des Schieberkolbens 13, bei der durch Erregung des ersten Antriebs 15.1 der Schieberkolben 13 nach rechts verschoben ist. Die rechte der Steuerfedern 16 ist unter der Wirkung des Antriebs 15.1 zusammengedrückt. In dieser Stellung des Schieberkolbens 13 besteht nun über die linke der beiden Ringnuten 34 Verbindung vom A-Ringkanal 23 zum Tankanschluß-Ringkanal 19 und gleichzeitig über die rechte der beiden Ringnuten 34 vom Pumpendruck-Ringkanal 26 zum B-Ringkanal 24. Daraus folgt, daß bei dieser Ansteuerung des ersten Antriebs 15.1 Hydrauliköl von der Pumpenleitung P (Fig. 1) über den Pumpendruck-Ringkanal 26 zum B-Ringkanal 24 und von dort über den Arbeitsanschluß B (Fig. 1) in den zweiten Druckraum 3 des Differentialzylinders 1 (Fig. 1) fließen kann, während gleichzeitig Hydrauliköl aus dem ersten Druckraum 2 des Differentialzylinders 1 über den Arbeitsanschluß A und den A-Ringkanal 23 zum Tankanschluß-Ringkanal 19 und von dort zum Tankanschluß T fließen kann. Dies entspricht der Funktion "Senken" für den Differentialzylinder 1.

Analog dazu führt die Ansteuerung des zweiten Antriebs 15.2 zur Funktion "Heben", bei der, was in einer Figur nicht extra gezeigt ist, Hydrauliköl vom Pumpenanschluß P über den Pumpendruck-Ringkanal 25 zum A-Ringkanal 23 und weiter über den Arbeitsanschluß A in den ersten Druckraum 2 des Differentialzylinders 1 fließen kann, während gleichzeitig aus dem zweiten Druckraum 3 des Differentialzylinders 1 Hydrauliköl über den Arbeitsanschluß B, den B-Ringkanal 24 zum Tankanschluß-Ringkanal 19 und von dort zum Tankanschluß T fließen kann.

In der Fig. 7 ist in einer schematischen Schnittzeichnung ein Schieberkolben 13 mit zwei innenliegenden Druckwaagen 14 (Fig. 1) gezeigt, wie sie prinzipiell aus dem Stand der Technik bekannt sind. Jede dieser Druckwaagen 14 weist einen Druckwaagekolben 50 auf, der innerhalb einer Axialbohrung 51 des Schieberkolbens 13 axial verschiebbar ist. Die Position der Druckwaagekolben 50 wird in bekannter Weise bestimmt durch die anliegenden Drücke und eine Druckwaage-Regelfeder 52, die sich einerseits am Druckwaagekolben 50 und andererseits an einer Verschlußkappe 53 abstützt. Diese Verschlußkappen 53 sind beidseits in den Schieberkolben 13 eingeschraubt und bilden gleichzeitig die Stirnflächen des Schieberkolbens 13.

In der Fig. 8 ist ein hydraulisches Schema eines weiteren Ausführungsbeispiels gezeigt. Hier erfolgt der Antrieb des Schieberkolbens 13 im Gegensatz zur Fig. 1 nicht durch zwei magnetische Antriebe 15.1, 15.2, sondern durch einen einzigen hydraulischen Antrieb 60. Teile mit gleichen Bezugszahlen entsprechen den in der Fig. 1 gezeigten Elementen.

Zwischen dem Tankanschluß T und einem Pilotdruckanschluß P_{Pilot} liegen hintereinander ein erstes Schnellschaltventil 61A und ein zweites Schnellschaltventil 61B. Diese Schnellschaltventile 61A, 61B wirken als steuerbare hydraulische Widerstände, wobei die Größe des jeweiligen Widerstands durch das Taktverhältnis der Ansteuerung, beispielsweise mittels pulsweitenmodulierter Signale bestimmt ist, also durch das Verhältnis "OFFEN zu ZU" bzw. "OFFEN zu (OFFEN+ZU)". Daraus folgt, daß in der mit der Bezugszahl 62 versehenen Verbindungsleitung zwischen den beiden Schnellschaltventilen 61A, 61B ein Druck p_{St} steuerbar ist, der innerhalb der Grenzen des am Tankanschluß T und am Pilotdruckanschluß P_{Pilot} herrschenden Druckes beliebig einstellbar bzw. veränderbar ist. Dieser veränderbare Druck p_{St} dient der Steuerung des Schieberkolbens 13, weil er dem Antrieb 60 für den Schieberkolben 13 zugeführt wird. Der Schieberkolben 13 wird zudem von einer dem Antrieb 60 zugehörigen Steuerfeder 16 beeinflußt, die funktionell den Steuerfedem 16 des ersten Ausführungsbeispiels (Fig. 1) entspricht. Das Wegeventil 10 in dieser vorteilhaften Ausführungsvariante ist also ein vorsteuerbares Wegeventil.

Die Fig. 8 zeigt daneben wiederum den Pumpenanschluß P, aus dem das Wegeventil 10 mit Hydrauliköl gespeist wird. Mit diesem Pumpenanschluß P ist analog zum vorherigen Ausführungsbeispiel der Tankanschluß-Ringkanal 19 (Fig. 2) des Wegeventils 10 mit dem Steuerkolben 13 verbunden. Gezeigt ist weiter der Load-Sensing-Anschluß LSₘₐₓ, der wie schon erwähnt bei Ventilen solcher Art zum Stand der Technik gehört und deshalb hier nicht weiter beschrieben wird. Pumpenanschluß P, Tankanschluß T, Load-Sensing-Anschluß LSₘₐₓ und Pilotdruckanschluß P_{Pilot} sind auch in der Fig. 8 am rechten und am linken Rand des Schemas vorhanden, was wiederum zum Ausdruck bringen soll, daß das Wegeventil 10 so aufgebaut ist, daß mehrere solcher Wegeventile 10 zu einem Block reihbar sind, um mehrere Verbraucher steuern zu können. Dabei ist es vorteilhaft möglich, daß die einzelnen Wegeventile 10 bei gleicher grundsätzlicher Bauart gemäß dem allgemeinen Erfindungsgedanken von unterschiedlicher Ausführungsform sind, so etwa das eine gemäß der Fig. 1, ein anderes gemäß der Fig. 8. Der Übersichtlichkeit wegen sind die Drücke wiederum nicht eingezeichnet. Am Pilotdruckanschluß P_{Pilot} herrscht ein Pilotdruck p_{Pilot}, am Load-Sensing-Anschluß LSₘₐₓ ein Druck p_{LSmax} und in der Verbindungsleitung 62 ein Steuerdruck p_{St}.

Für die Beschreibung der Funktion sei hier angenommen, beim Antrieb 60 handle es sich um einen Antrieb mit einem Differentialzylinder, wie er später noch gezeigt werden wird. Auf diesen Antrieb 60 wirkt einerseits der Pilotdruck p_{Pilot}, andererseits der Steuerdruck p_{St}. Durch Veränderung des Steuerdrucks p_{St} als Folge der Ansteuerung der Schnellschaltventile 61A, 61B läßt sich der Kolben des Antriebs 60 bewegen und diese Bewegung wird auf den Schieberkolben 13 übertragen.

In der Fig. 9 ist eine schematische Schnittzeichnung des Wegeventils 10 mit dem daran angebauten Antrieb 60 gezeigt. In den Antrieb 60 sind die beiden Schnellschaltventile 61A, 61B eingebaut. Der Antrieb 60 besteht im wesentlichen aus einem Antriebskolben 70, der auf der einen Seite über eine Kolbenstange 71 mit dem Schieberkolben 13 direkt verbunden ist, beispielsweise durch eine Verschraubung. Die starre Verbindung von Antriebskolben 70 und Schieberkolben 13 ermöglicht es, daß der Antrieb 60 den Schieberkolben 13 aus der mittigen Neutralposition in beide Richtungen bewegen kann, so daß mit einem einzigen Antrieb 60 auszukommen ist. Auf der einen Seite des Antriebskolbens 70 schließt ein Steuerdruckraum 72 an, während auf der dem Schieberkolben 13 zugewandten Seite des Antriebskolbens 70, die Kolbenstange 71 umschließend, ein Pilotdruckraum 73 angeordnet ist. Im Steuerdruckraum 72 herrscht der durch die Schnellschaltventile 61A, 61B beeinflußbare Steuerdruck p_{St}, während im Pilotdruckraum 73 der Pilotdruck P_{Pilot} herrscht. Die im Wegeventil 10 vorhandene und schon in den Fig. 2 bis 4 gezeigte Pilotdruckleitung 31, deren Anschluß P_{Pilot} auch in der Fig. 8 gezeigt ist, setzt sich also in das Gehäuse des Antriebs 60 fort und steht, was ebenfalls schon aus der Fig. 8 erkennbar ist, mit dem Schnellschaltventil 61A und außerdem mit dem Pilotdruckraum 73 in Verbindung. Aus der Fig. 9 ist auch der Verlauf der schon in der Fig. 8 gezeigten Verbindungsleitung 62 im Gehäuse des Antriebs 60 ersichtlich, die eine Verbindung zwischen den Schnellschaltventilen 61A, 61B und dem Steuerdruckraum 72 herstellt. Die Tankanschluß-Kanalverbindung 20 verbindet hier den Tankanschluß-Ringkanal 19 mit dem ersten Endraum-Ringkanal 21. Die im Wegeventil 10 vorgesehene Möglichkeit, daß der Tankanschluß-Ringkanal 19 durch die Tankanschluß-Kanalverbindung 20 mit dem zweiten Endraum-Ringkanal 22 verbindbar ist, wird hier nicht genutzt. Weil der Schieberkolben 13 bei einem hydraulischen Antrieb 60 hydraulisch betätigt wird, indem auf die eine Stirnfläche der Schieberkolbens 13 ein hydraulischer Druck wirkt, darf hier also diese Verbindung nicht bestehen. Stattdessen führt die Tankanschluß-Kanalverbindung 20 in den Antrieb 60 hinein und zwar an das Schnellschaltventil 61B, wies ebenfalls schon aus der Fig. 8 erkennbar ist, denn dort ist gezeigt, daß das Schnellschaltventil 61B eine Verbindung zum Tankanschluß T hat.

Die Kolbenstange 71 ist umgeben von der schon in der Fig. 8 gezeigten Steuerfeder 16. Diese Steuerfeder 16 stützt sich einerseits über einen ersten Ring 75 gegen den Kolben 70 bzw. eine Stufe 76 ab. Auf der anderen Seite stützt sie sich über einen zweiten Ring 77 an einem Teil der Stirnfläche des Schieberkolbens 13 ab. Sie ist also eine gefesselte Feder. In diesem Ring 77 ist eine Öffnung 78 vorhanden, durch die der Pilotdruckraum 73 mit dem zweiten Endraum-Ringkanal 22 in Verbindung steht. Die Bewegung des Antriebskolbens 70 und somit des Schieberkolbens 13 wird also beeinflußt durch die Drücke im Steuerdruckraum 72 und im Pilotdruckraum 73 sowie durch die Steuerfeder 16. Durch die gezeigte und beschriebene Anordnung der Steuerfeder 16 hält diese den Schieberkolben 13 in der in der Fig. 9 gezeigten Neutralstellung, die adäquat zur Neutralstellung beim ersten Ausführungsbeispiel (Fig. 5) ist.

Auf der dem Antrieb 60 gegenüber liegenden Seite ist der erste Endraum-Ringkanal 21 durch eine Platte 80 verschlossen. Der Steuerdruckraum 72 ist mit einem Einsatz 81 abgeschlossen. Die Platte 80 kann eine ähnliche oder gleiche Form aufweisen wie der Einsatz 81. In dieser Platte 80 ist die schon erwähnte Aussparung 32 so angeordnet, daß sie den ersten Endraum-Ringkanal 21 mit dem Tankanschluß-Ringkanal 20 verbindet.

Für die Beschreibung der Funktion sei hier angenommen, beim Antrieb 60 handle es sich um ein Exemplar, bei dem der wirksame Querschnitt des Kolbens 70 im Steuerdruckraums 72 doppelt so groß ist wie der wirksame Querschnitt im Pilotdruckraum 73. Werden die beiden Schnellschaltventile 61A, 61B so angesteuert, daß der Druck im Steuerdruckraum 72, der dem Druck in der Verbindungsleitung 62 entspricht, die Hälfte des Druckes im Pilotdruckraum 73 beträgt, der dem Druck am Pilotdruckanschluß P_{Pilot} entspricht, wirkt auf die beiden Seiten des Kolbens 70 des Antriebs 60 die gleiche Kraft, so daß der Kolben 70 und damit der Steuerschieber 13 still steht und durch die Steuerfeder 16 in der Neutralstellung gehalten wird.

Wird der Druck p_{St} in der Verbindungsleitung 62 und somit im Steuerdruckraum 72 durch entsprechende Ansteuerung der Schnellschaltventile 61A, 61B vermindert, so bewegt der Antrieb 60 den Schieberkolben 13 nach rechts gegen die Kraft der Steuerfeder 16. Wird der Druck p_{St} in der Verbindungsleitung 62 und somit im Steuerdruckraum 72 erhöht, was wiederum durch entsprechende Ansteuerung der Schnellschaltventile 61A, 61B erreicht wird, so bewegt der Antrieb 60 den Schieberkolben 13 nach links.

Wenn sich der Antrieb 60 im Gleichgewicht der Druckkräfte befindet, so hält die vorgespannte Steuerfeder 16 den Schieberkolben 13 zwischen Anschlägen in der in der Fig. 9 gezeigten Mittelstellung fest. Bei den Anschlägen handelt es sich dabei einerseits um den ersten Ring 75, der sich gegen den Kolben 70 bzw. die Stufe 76 abstützt, und andererseits um den zweiten Ring 77, der sich an einem Teil der Stirnfläche des Schieberkolbens 13 abstützt. Die Ringe 75 und 77 bilden zusammen mit der vorgespannten Steuerfeder 16 ein quasi starres Teil, das sich in der hier gezeigten Neutralstellung nur mit wenigen Zehntel Millimetern Spiel zwischen den Anschlägen bewegen kann, die durch den Schieberkolben 13 einerseits und den Kolben 70 bzw. die Stufe 76 andererseits gegeben sind. In dieser Stellung sperrt der Schieberkolben 13 die Verbindung vom Pumpenanschluß P zu den Arbeitsanschlüssen A und B. Diese Stellung des Schieberkolbens 13 ist die Stellung "Neutral".

In den Arbeitsstellungen kann also der Schieberkolben 13 durch den Antrieb 60 proportional verschoben werden und innerhalb der Grenzen des maximal möglichen Hubs beliebige Positionen einnehmen. Dabei ist wegen der Symmetrie der Ringkanäle 28, 25, 23, 19, 24, 26 und 29 das Verhalten in seiner Wirkung für die Arbeitsanschlüsse A und B identisch.

Es ist als unmittelbare Konsequenz der Erfindung sehr vorteilhaft, daß das Wegeventil 10 mit der gleichen symmetrischen Anordnung der Ringkanäle 21, 28, 25, 23, 19, 24, 26, 29 und 22 sowohl für die Ausstattung mit magnetischen Antrieben 15.1 und 15.2 (Fig. 5 und 6) als auch für die Ausstattung mit einem einzigen hydraulischen Antrieb 60 eingesetzt werden kann. Die einzig nötige Variation an der Anordnung der Ringkanäle 21, 28, 25, 23, 19, 24, 26, 29 und 22 ist die, daß im einen Fall durch die Tankanschluß-Kanalverbindung 20 eine Verbindung vom zweiten Endraum-Ringkanal 22 zum Tankanschluß-Ringkanal 19 besteht, im anderen Fall aber nicht. Damit wird die Fertigung unterschiedlicher Varianten von Wegeventilen 10 für unterschiedliche Anwendungen sehr wirtschaftlich.

In der Fig. 10 ist ein Schema eines weiteren Ausführungsbeispiels gezeigt. Dieses entspricht weitestgehend dem der Fig. 5, weist aber die beiden folgenden wesentlichen Unterschiede auf Der Schieberkolben 13 (Fig. 5) ist hier aufgeteilt in zwei einzelne Schieberkolben, nämlich einen ersten Schieberkolben 13.1 und einen zweiten Schieberkolben 13.2. Der zweite Unterschied zur Fig. 3 besteht darin, daß die den Schieberkolben 13.1, 13.2 zugehörigen Antriebe 15.1 bzw. 15.2 (Fig. 5) auf die Schieberkolben 13.1, 13.2 nicht drückend wirken, sondern ziehend. Wegen dieses bedeutsamen Unterschieds sind die Antriebe in der Fig. 10 mit den Bezugszahlen 15.1' bzw. 15.2' bezeichnet. In der Fig. 10 ist die Neutralstellung gezeigt, bei der beide Antriebe 15.1' und 15.2' nicht erregt sind.

Wird der Antrieb 15.1' erregt, so zieht dessen Magnetanker 40 den Schieberkolben 13.1 nach links, so daß der Durchfluß des Hydrauliköls zwischen dem Tankanschluß-Ringkanal 19 und dem A-Ringkanal 23 freigegeben ist. Bei dieser Erregung des Antriebs 15.1' verbleibt nun aber der andere Schieberkolben 13.2 nicht in seiner der Neutralstellung entsprechenden Lage, sondern wird unter der Wirkung der ihm zugeordneten Steuerfeder 16 ebenfalls nach links gedrückt, so daß weiterhin die beiden Schieberkolben 13.1 und 13.2 aneinander liegen, also wie ein einteiliger Schieberkolben 13 (Fig. 5) wirken. Entsprechend ist auch der Durchfluß von Hydrauliköl vom Pumpendruck-Ringkanal 26 zum B-Ringkanal 24 möglich.

Entsprechend umgekehrt ist die Situation, wenn der Antrieb 15.2' erregt wird. Dann zieht dessen Magnetanker 40 den Schieberkolben 13.2 nach rechts, so daß der Durchfluß vom B-Ringkanal 24 zum Tankanschluß-Ringkanal 19 möglich ist. Bei dieser Erregung des Antriebs 15.2' verbleibt nun der andere Schieberkolben 13.1 ebenfalls nicht in seiner der Neutralstellung entsprechenden Lage, sondern wird unter der Wirkung der ihm zugeordneten Steuerfeder 16 ebenfalls nach rechts gedrückt, so daß weiterhin die beiden Schieberkolben 13.1 und 13.2 aneinander liegen, also wie ein einteiliger Schieberkolben 13 (Fig. 5) wirken. Entsprechend ist auch der Durchfluß von Hydrauliköl vom Pumpendruck-Ringkanal 25 zum A-Ringkanal 23 möglich. Damit entspricht diese Lösung funktionell genau dem, was in den Fig. 5 und 6 gezeigt und anhand dieser Figuren beschrieben ist.

Durch die Teilung des Schieberkolbens 13 (Fig. 5) in die beiden Schieberkolben 13.1 und 13.2 und deren Betätigung durch die beiden Antriebe 15.1' und 15.2' besteht nun aber die Möglichkeit, daß beide Schieberkolben 13.1 und 13.2 unabhängig voneinander bewegbar sind. Werden gleichzeitig die Antriebe 15.1' und 15.2' erregt, so zieht der Magnetanker 40 des Antriebs 15.1' den Schieberkolben 13.1 nach links und der Magnetanker 40 des Antriebs 15.2' zieht den Schieberkolben 13.2 nach rechts, jeweils gegen die Wirkung der zugehörigen Steuerfeder 16. Diese Situation ist in der Fig. 11 dargestellt. In dieser Stellung der Schieberkolben 13.1 und 13.2 bei Erregung beider Antriebe 15.1' und 15.2' ist der Fluß von Hydrauliköl möglich vom A-Ringkanal 23 zum Tankanschluß-Ringkanal 19 und gleichzeitig auch vom B-Ringkanal 24 zum Tankanschluß-Ringkanal 19. In dieser Stellung kann das Hydrauliköl beinahe widerstandslos vom A-Ringkanal 23 zum B-Ringkanal 24 und umgekehrt fließen. Das ergibt in sehr einfacher Weise die Schwimmstellung. Diese Lösung ist somit außerordentlich vorteilhaft. Beim vorbekannten Stand der Technik nötige zusätzliche Einrichtungen sind hier also nicht erforderlich.

Für diese Ausführungsform mit zwei ziehenden Antrieben 15.1' und 15.2' und den beiden Schieberkolben 13.1 und 13.2 ist zwingend, daß die beiden Endraum-Ringkanäle 21, 22 über die Tankanschluß-Kanalverbindung 20 mit dem Tankanschluß-Ringkanal 19 verbunden sind, um zu erreichen, daß auf die beiden Schieberkolben 13.1 und 13.2 stirnseitig der gleiche Druck herrscht, um sie druckentlastet zu betreiben.

In der Fig. 12 ist ein weiteres Ausführungsbeispiel gezeigt, das weitestgehend dem der Fig. 10 und 11 entspricht, jedoch anstelle der magnetischen Antriebe 15.1' und 15.2' hydraulische Antriebe 60.1 und 60.2 aufweist, die dem schon in der Fig. 9 gezeigten Antrieb 60 entsprechen. Beim Ausführungsbeispiel der Fig. 12 ist der geteilte Schieberkolben 13 vorhanden, der in die Schieberkolben 13.1 und 13.2 aufgeteilt ist. Funktionell entspricht diese Ausführung jener der Fig. 10 und 11, nur mit dem Unterschied, daß beim Beispiel der Fig. 12 die Bewegung der beiden Schieberkolben 13.1 und 13.2 durch Ansteuerung der Schnellschaltventile 61A, 61B erfolgt, wie dies zuvor beschrieben ist. In der Fig. 12 ist der rechts dargestellte Schieberkolben 13.2 durch entsprechende Ansteuerung der Schnellschaltventile 61A, 61B nach rechts verschoben, wodurch die im Antrieb 60.2 enthaltene Steuerfeder 16 zusammengedrückt wird, also deren Federkraft die Lage des Schieberkolbens 13.2 mitbestimmt. Wie schon beim Ausführungsbeispiel der Fig. 11 beschrieben, ist es bei diesem Ausführungsbeispiel möglich, durch entsprechende Ansteuerung der Schnellschaltventile 61A, 61B beider Antriebe 60.1, 60.2 in sehr vorteilhafter Weise die Schwimmstellung zu erreichen, ohne daß es zusätzlicher Mittel bedarf.

Eine hydraulische Schaltung zu diesem Ausführungsbeispiel ist in der Fig. 13 gezeigt. Die Fig. 13 entspricht prinzipiell der Fig. 8, weist jedoch anstelle des einzigen Schieberkolbens 13 mit dem diesen betätigenden hydraulischen Antrieb 60 die beiden separaten Schieberkolben 13.1 und 13.2 mit den zugehörigen Antrieben 60.1 und 60.2 auf. Entsprechend sind auch die Schnellschaltventile 61 in doppelter Zahl vorhanden, nämlich einerseits die Schnellschaltventile 61.1A und 61.1B, die dem Antrieb 60.1 zugeordnet sind, und die Schnellschaltventile 61.2A und 61.2B, die zum Antrieb 60.2 gehören.

Anstelle der einzigen Verbindungsleitung 62 der Fig. 8, in der der Steuerdruck p_{St} zur Steuerung des Antriebs 60 herrscht, sind in der Fig. 13 zwei Verbindungsleitungen 62.1 und 62.2 gezeigt. In der Verbindungsleitung 62.1 herrscht ein Steuerdruck p_{St1}, der die Steuerung des Antriebs 60.1 bewirkt. Analog dazu herrscht in der Verbindungsleitung 62.2 ein Steuerdruck p_{St2}, der die Steuerung des Antriebs 60.2 bewirkt.

Ein weiteres hydraulisches Schema ist in der Fig. 14 gezeigt. Dieses entspricht weitgehend der Fig. 13, jedoch sind anstelle des Differentialzylinders 1 zwei voneinander unabhängige hydraulischer Verbraucher, nämlich ein erster Verbraucher 100A und ein zweiter Verbraucher 100B vorhanden. Der erste Verbraucher 100A ist an den ersten Arbeitsanschluß A des Wegeventils 10 angeschlossen, der zweite Verbraucher 100B an den zweiten Arbeitsanschluß B. Weil, wie zuvor erwähnt, bei geteiltem Schieberkolben 13 die beiden Schieberkolben 13.1 und 13.2 unabhängig voneinander steuerbar sind, ist es also möglich, mit einem Wegeventil 10 in der in der Fig. 12 gezeigten Bauart zwei hydraulischer Verbraucher 100A, 100B unabhängig voneinander zu betreiben.

Es wird offensichtlich, welche Möglichkeiten das erfindungsgemäße Wegeventil 10 eröffnet. Mit Hilfe von Drucksensoren und elektrischen Steuerorganen sind außerdem Regelungen möglich. Anstelle von Schnellschaltventilen können mit dem erfindungsgemäßen Wegeventil 10 auch andere Mittel eingesetzt werden, beispielsweise elektrisch steuerbare Druckreduzierventile.

Wegen der erfindungsgemäßen Symmetrie und Anordnung der Ringkanäle 21, 28, 25, 23, 19, 24, 26, 29 und 22 und der dadurch erzielten gleichwertigen hydraulischen Verhältnisse für die beiden Arbeitsanschlüsse A und B ist es möglich, neben den zuvor gezeigten Ausführungsbeispielen noch weitere Varianten für unterschiedliche Anwendungen zu verwirklichen. So ist es beispielsweise möglich, auf die Druckwaagen 14 zu verzichten. Auch ist es, wie zuvor gezeigt, möglich, anstelle von zwei magnetisch betätigbaren Antrieben 15 zwei hydraulische Antriebe 60 anzuwenden, wobei es möglich ist, eine solche Variante mit dem in zwei Schieberkolben 13.1, 13.2 aufgeteilten Schieberkolben 13 zu versehen, um auch bei pilotdruckgesteuertem Wegeventil 10 auf einfache Weise die Funktion der Schwimmstellung zu verwirklichen. Durch die Erfindung wird es also ermöglicht, eine große Zahl von Varianten in der Art eines Systembaukastens zu verwirklichen, ohne daß grundsätzlich unterschiedlich aufgebaute Wegeventile 10 erforderlich sind.

## Patentansprüche

1. Wegeventil (10) zur Steuerung des Druckes und des Flusses von Hydrauliköl von bzw. zu Arbeitsanschlüssen (A, B) mindestens eines Verbrauchers (1; 100A, 100B), bei dem der Druck und der Durchfluß mittels eines durch wenigstens einen Antrieb (15; 15.1, 15.2, 15.1', 15.2'; 60; 60.1, 60.2) betätigbaren, in einer Schieberbohrung (18) verschiebbaren Schieberkolbens (13) und damit in Wirkverbindung stehenden Ringkanälen (19, 21, 22, 23, 24, 25, 26, 28, 29) steuerbar ist, wobei im Symmetriemittelpunkt auf einer Symmetrieachse (S) ein Tankanschluß-Ringkanal (19) angeordnet ist und beidseits weitere Ringkanäle (21, 22, 23, 24, 25, 26, 28, 29) symmetrisch angeordnet sind, **dadurch gekennzeichnet,**
- **daß** beidseits des Tankanschluß-Ringkanals (19) in der Richtung von der Symmetrieachse (S) weg hintereinander angeordnet sind
- auf der einen Seite der Symmetrieachse (S) ein dem einen Arbeitsanschluß (A) zugeordneter A-Ringkanal (23), ein erster Pumpendruck-Ringkanal (25), ein erster Load-Sensing-Ringkanal (28) und ein erster Endraum-Ringkanal (21), und
- auf der anderen Seite der Symmetrieachse (S) ein dem anderen Arbeitsanschluß (B) zugeordneter B-Ringkanal (24), ein zweiter Pumpendruck-Ringkanal (26), ein zweiter Load-Sensing-Ringkanal (29) und ein zweiter Endraum-Ringkanal (22), und
- **daß** der erste Endraum-Ringkanal (21) und der zweite Endraum-Ringkanal (22) mit anderen Ringkanälen (19; 28, 29) oder anderen Leitungen (20; 27; 30; 31) verbindbar sind,
- **daß** der erste Pumpendruck-Ringkanal (25) mit dem zweiten Pumpendruck-Ringkanal (26) über eine Pumpendruck-Kanalverbindung (27) verbunden ist und
- **daß** der erste Load-Sensing-Ringkanal (28) mit dem zweiten Load-Sensing-Ringkanal (29) über eine Load-Sensing-Verbindungsleitung (30) verbunden ist.

2. Wegeventil nach Anspruch 1, **dadurch gekennzeichnet, daß** der Tankanschluß-Ringkanal (19) über die Tankanschluß-Kanalverbindung (20) mit dem ersten Endraum-Ringkanal (21) und dem zweiten Endraum-Ringkanal (22) verbunden ist und der Antrieb (15) besteht aus einem ersten elektrisch ansteuerbaren Magnetantrieb (15.1) und einem zweiten elektrisch ansteuerbaren Magnetantrieb (15.2), die beidseits des Schieberkolbens (13) angeordnet sind und auf dessen Stirnflächen gegen Steuerfedem (16) einwirken.

3. Wegeventil nach Anspruch 1, **dadurch gekennzeichnet, daß** der erste Endraum-Ringkanal (21) und der zweiten Endraum-Ringkanal (22) verbunden sind mit der Load-Sensing-Verbindungsleitung (30) und der Antrieb (15) besteht aus einem ersten elektrisch ansteuerbaren Magnetantrieb (15.1) und einem zweiten elektrisch ansteuerbaren Magnetantrieb (15.2), die beidseits des Schieberkolbens (13) angeordnet sind und auf dessen Stirnflächen gegen Steuerfedern (16) einwirken.

4. Wegeventil nach Anspruch 1, **dadurch gekennzeichnet, daß** der erste Endraum-Ringkanal (21) und der zweiten Endraum-Ringkanal (22) über die Pumpendruck-Kanalverbindung (27)verbunden sind mit dem Pumpendruck-Ringkanal (25) und mit dem zweiten Pumpendruck-Ringkanal (26) und der Antrieb (15) besteht aus einem ersten elektrisch ansteuerbaren Magnetantrieb (15.1) und einem zweiten elektrisch ansteuerbaren Magnetantrieb (15.2), die beidseits des Schieberkolbens (13) angeordnet sind und auf dessen Stirnflächen gegen Steuerfedem (16) einwirken.

5. Wegeventil nach einem Anspruch 2 bis 4, **dadurch gekennzeichnet, daß** die Verbindungen mit dem ersten Endraum-Ringkanal (21) und dem zweiten Endraum-Ringkanal (22) über Aussparungen (32) in den Stirnflächen der elektrisch ansteuerbaren Magnetantriebe (15.1, 15.2) erfolgt.

6. Wegeventil nach Anspruch 1, **dadurch gekennzeichnet, daß** der Tankanschluß-Ringkanal (19) über die Tankanschluß-Kanalverbindung (20) mit dem ersten Endraum-Ringkanal (21) verbunden ist, daß der zweite Endraum-Ringkanal (22) mit einer Pilotdruckleitung (31) verbunden ist und der Antrieb (60) ein hydraulisch wirkender Antrieb mit einem Differentialkolben ist.

7. Wegeventil nach Anspruch 2 und 5, **dadurch gekennzeichnet, daß** der Schieberkolben (13) geteilt ist in einen ersten Schieberkolben (13.1) und einen zweiten Schieberkolben (13.2), deren jeder mit einem elektrisch ansteuerbaren Magnetantrieb (15.1', 15.2') so verbunden ist, daß die Magnetantriebe (15.1', 15.2') auf die Schieberkolben (13.1, 13.2) ziehend wirken.

8. Wegeventil nach Anspruch 1 und 6, **dadurch gekennzeichnet, daß** der Schieberkolben (13) geteilt ist in einen ersten Schieberkolben (13.1) und einen zweiten Schieberkolben (13.2), deren jeder mit einem Antriebskolben (70) des hydraulisch ansteuerbaren Antriebs (60.1, 60.2) starr verbunden ist.

## Claims

1. Directional control valve (10) for controlling the pressure and flow of hydraulic oil to and from working ports (A, B) of at least one actuator (1; 100A, 100B), in which the pressure and the flow rate can be controlled by means of a spool (13) displaceable in a bore (18) and actuated by means of at least one drive (15; 15.1, 15.2; 15.1', 15.2'; 60; 60.1, 60.2) and annular ducts (19, 21, 22, 23, 24, 25, 26, 28, 29) operatively connected thereto, a tank port annular duct (19) being arranged in the centre of symmetry on an axis of symmetry (S) and further annular ducts (21, 22, 23, 24, 25, 26, 28, 29) being arranged symmetrically on either side thereof, **characterised in that**, on either side of the tank port annular duct (19) there are arranged one behind the other in the direction away from the axis of symmetry (S), on one side of the axis of symmetry (S), an A annular duct (23) associated with one working port (A), a first pump pressure annular duct (25), a first load-sensing annular duct (28) and a first end chamber annular duct (21) and, on the other side of the axis of symmetry (S), a B annular duct (24) associated with the other working port (B), a second pump pressure annular duct (26), a second load-sensing annular duct (19) and a second end chamber annular duct (22), that the first end chamber annular duct (21) and the second end chamber annular duct (22) can be connected to other annular ducts (19; 28, 29) or other lines (20; 27; 30; 31), that the first pump pressure annular duct (25) is connected to the second pump pressure annular duct (26) by means of a pump pressure duct connection (27) and that the first load-sensing annular duct (28) is connected to the second load-sensing annular duct (29) by means of a load-sensing connecting line (30).

2. Directional control valve according to claim 1, **characterised in that** the tank port annular duct (19) is connected by means of the tank port duct connection (20) to the first end chamber annular duct (21) and the second end chamber annular duct (22) and the drive (15) consists of a first electromagnetically operated mechanism (15.1) and a second electromagnetically operated mechanism (15.2) arranged on either side of the spool (13) and acting on the end faces thereof against control springs (16).

3. Directional control valve according to claim 1, **characterised in that** the first end chamber annular duct (21) and the second end chamber annular duct (22) are connected to the load-sensing connecting line (30) and the drive (15) consists of a first electromagnetically operated mechanism (15.1) and a second electromagnetically operated mechanism (15.2) arranged on either side of the spool (13) and acting on the end faces thereof against control springs (16).

4. Directional control valve according to claim 1, **characterised in that** the first end chamber annular duct (21) and the second end chamber annular duct (22) are connected by means of the pump pressure duct connection (27) to the pump pressure annular duct (25) and to the second pump pressure annular duct (26) and the drive (15) consists of a first electromagnetically operated mechanism (15.1) and a second electromagnetically operated mechanism (15.2) arranged on either side of the spool (13) and acting on the end faces thereof against control springs (16).

5. Directional control valve according to one of claims 2 to 4, **characterised in that** the connections to the first end chamber annular duct (21) and the second end chamber annular duct (22) are effected by means of recesses (32) in the end faces of the electromagnetically operated mechanisms (15.1, 15.2).

6. Directional control valve according to claim 1, **characterised in that** the tank port annular duct (19) is connected by means of the tank port duct connection (20) to the first end chamber annular duct (21), the second end chamber annular duct (22) is connected to a pilot pressure line (31) and the drive (60) is a hydraulically acting drive with a differential piston.

7. Directional control valve according to claims 2 and 5, **characterised in that** the spool (13) is divided into a first spool (13.1) and a second spool (13.2), each of which is connected to an electromagnetically operated mechanism (15.1', 15.2') in such a manner that the electromagnetically operated mechanisms (15.1', 15.2') exert a pulling action on the spools (13.1, 13.2).

8. Directional control valve according to claims 1 and 6, **characterised in that** the spool (13) is divided into a first spool (13.1) and a second spool (13.2), each of which is rigidly connected to a drive piston (70) of the hydraulically actuated drive (60.1, 60.2).

## Revendications

1. Distributeur (10) pour commander la pression et le débit d'huile hydraulique de et vers des raccords de travail (A, B) d'au moins un consommateur (1 ; 100A, 100B), dans lequel la pression et le débit peuvent être commandés au moyen d'un piston de tiroir (13) pouvant être déplacé dans un alésage de tiroir (18) par au moins un entraînement (15 ; 15.1, 15.2 ; 15.1', 15.2' ; 60 ; 60.1, 60.2) et de canaux annulaires (19, 21, 22, 23, 24, 25, 26, 28, 29) en interaction avec celui-ci, un canal annulaire de raccord de réservoir (19) étant disposé au centre de symétrie sur un axe de symétrie (S) et d'autres canaux annulaires (21, 22, 23, 24, 25, 26, 28, 29) étant disposés symétriquement de chaque côté, **caractérisé par le fait**
- **que** de chaque côté du canal annulaire de raccord de réservoir (19) sont disposés l'un derrière l'autre en s'éloignant de l'axe de symétrie (S)
- d'un côté de l'axe de symétrie (S) un canal annulaire A (23) associé au raccord de travail (A), un premier canal annulaire de pression de pompe (25), un premier canal annulaire de détection de charge (28) et un premier canal annulaire de chambre d'extrémité (21), et
- de l'autre côté de l'axe de symétrie (S) un canal annulaire B (24) associé à l'autre raccord de travail (B), un deuxième canal annulaire de pression de pompe (26), un deuxième canal annulaire de détection de charge (29) et un deuxième canal annulaire de chambre d'extrémité (22), et
- **que** le premier canal annulaire de chambre d'extrémité (21) et le deuxième canal annulaire de chambre d'extrémité (22) peuvent être mis en communication avec d'autres canaux annulaires (19 ; 28, 29) ou d'autres conduits (20 ; 27 ; 30 ; 31),
- **que** le premier canal annulaire de pression de pompe (25) est en communication avec le deuxième canal annulaire de pression de pompe (26) par l'intermédiaire d'un canal de liaison de pression de pompe (27) et
- **que** le premier canal annulaire de détection de charge (28) est en communication avec le deuxième canal annulaire de détection de charge (29) par l'intermédiaire d'un conduit de liaison de détection de charge (30).

2. Distributeur selon la revendication 1, **caractérisé par le fait que** le canal annulaire de raccord de réservoir (19) est en communication avec le premier canal annulaire de chambre d'extrémité (21) et le deuxième canal annulaire de chambre d'extrémité (22) par l'intermédiaire du canal de liaison de raccord de réservoir (20) et que l'entraînement (15) est constitué d'un premier entraînement magnétique pouvant être commandé électriquement (15.1) et d'un deuxième entraînement magnétique pouvant être commandé électriquement (15.2) qui sont disposés de chaque côté du piston de tiroir (13) et agissent sur ses faces frontales contre des ressorts de commande (16).

3. Distributeur selon la revendication 1, **caractérisé par le fait que** le premier canal annulaire de chambre d'extrémité (21) et le deuxième canal annulaire de chambre d'extrémité (22) sont en communication avec le conduit de liaison de détection de charge (30) et que l'entraînement (15) est constitué d'un premier entraînement magnétique pouvant être commandé électriquement (15.1) et d'un deuxième entraînement magnétique pouvant être commandé électriquement (15.2) qui sont disposés de chaque côté du piston de tiroir (13) et agissent sur ses faces frontales contre des ressorts de commande (16).

4. Distributeur selon la revendication 1, **caractérisé par le fait que** le premier canal annulaire de chambre d'extrémité (21) et le deuxième canal annulaire de chambre d'extrémité (22) sont en communication avec le premier canal annulaire de pression de pompe (25) et avec le deuxième canal annulaire de pression de pompe (26) par l'intermédiaire du canal de liaison de pression de pompe (27) et que l'entraînement (15) est constitué d'un premier entraînement magnétique pouvant être commandé électriquement (15.1) et d'un deuxième entraînement magnétique pouvant être commandé électriquement (15.2) qui sont disposés de chaque côté du piston de tiroir (13) et agissent sur ses faces frontales contre des ressorts de commande (16).

5. Distributeur selon l'une des revendications 2 à 4, **caractérisé par le fait que** les liaisons avec le premier canal annulaire de chambre d'extrémité (21) et le deuxième canal annulaire de chambre d'extrémité (22) sont réalisées au moyen d'évidements ou de cavités (32) dans les faces frontales des entraînements magnétiques pouvant être commandés électriquement (15.1, 15.2).

6. Distributeur selon la revendication 1, **caractérisé par le fait que** le canal annulaire de raccord de réservoir (19) est en communication avec le premier canal annulaire de chambre d'extrémité (21) par l'intermédiaire du canal de liaison de raccord de réservoir (20), que le deuxième canal annulaire de chambre d'extrémité (22) est en communication avec un conduit de pression pilote (31) et que l'entraînement (60) est un entraînement hydraulique muni d'un piston différentiel.

7. Distributeur selon les revendications 2 et 5, **caractérisé par le fait que** le piston de tiroir (13) est divisé en un premier piston de tiroir (13.1) et un deuxième piston de tiroir (13.2) qui sont reliés chacun à un entraînement magnétique pouvant être commandé électriquement (15.1', 15.2') de façon que les entraînements magnétiques (15.1', 15.2') agissent sur les pistons de tiroir (13.1, 13.2) par traction.

8. Distributeur selon les revendications 1 et 6, **caractérisé par le fait que** le piston de tiroir (13) est divisé en un premier piston de tiroir (13.1) et un deuxième piston de tiroir (13.2) qui sont reliés chacun de façon rigide à un piston d'entraînement (70) de l'entraînement pouvant être commandé hydrauliquement (60.1, 60.2).
